# EUROPÄISCHE PATENTSCHRIFT

(11) **EP 0 003 810 B1**
(45) Veröffentlichungstag und Bekanntmachung des Hinweises auf die Patenterteilung: **15.07.1981**
(21) Anmeldenummer: 79100459.1
(22) Anmeldetag: 16.02.1979
(51) Int. Cl.: E04B 2/72, E04B 1/60, E04B 1/74, E04B 2/82, E04C 2/48, E04F 13/08

(54) **Befestigungsanordnung für ein aus einer formstabilen Platte und einer Hinterkleidung aus einem Dämmstoff bestehendes Bauelement**
Fixing arrangement for a building element consisting of a rigid slab and a back layer of insulating material
Fixation d'un élément de construction constitué d'un panneau indéformable et d'en matière isolante une protection non visible

(30) Priorität: 17.02.1978 DE 2806899
(43) Veröffentlichungstag der Anmeldung: 05.09.1979
(73) Patentinhaber: SAINT-GOBAIN INDUSTRIES, 92209 Neuilly sur Seine (FR)
(72) Erfinder: Jung, Horst, Ing. grad, D-6730 Neustadt/Weinstrasse (DE)
(74) Vertreter: Betzler, Eduard, Dipl.-Phys.

## Beschreibung

Die Erfindung betrifft eine Befestigungsanordnung für ein aus einer formstabilen Platte und einer Hinterkleidung aus einem leichten Dämmstoff bestehendes Bauelement zur Bildung oder Verkleidung von Wänden.

Aus einer formstabilen Platte und einer isolierenden Hinterkleidung bestehende Bauelemente werden beispielsweise an einer Wand dadurch befestigt, dass die aus einem Dämmstoff bestehende Hinterkleidung, die mit der formstabilen Platte verklebt ist, flächig an der zu verkleidenden Wandung o. dgl. angeklebt wird. Bei dieser Art der Befestigung entstehen dauernde Scherbeanspruchungen an den jeweils miteinander verbundenen Trennflächen. Diese Scherbeanspruchungen wachsen mit zunehmendem Gewicht des Bauelementes. Bei den bekannten Befestigungen solcher Bauelemente sind erhebliche Anforderungen an die Qualität der Ausführung zu stellen, so dass erfahrene Fachleute eingesetzt werden müssen. Ausserdem werden auch an die Werkstoffeigenschaften bedeutende Anforderungen gestellt. So sind z.B. stabile Verklebungen unmöglich, wenn nicht hierfür besondere Klebemörtel Verwendung finden, wenn der Untergrund nicht tragfähig ist, wie beispielsweise bei Putz, einem Anstrich, Tapeten, schlechtem Mauerwerk o. dgl. als Untergrund, bei einer nicht saugfähigen Wand, beispielsweise einer solchen aus Metall, Holz, Kunststoff, Glas, bei einem beispielsweise durch Schalöl, Säuren, Laugen auf Betonflächen o. dgl. verunreinigten Untergrund und bei nassem oder gefrorenem Untergrund.

Auch können dynamisch wirkende Kräfte von starren Verklebungen auf die Dauer nicht aufgenommen werden. Die zur Verklebung erforderlichen Flächen richten sich nach praktischen Erfahrungen und sind rechnerisch nicht ohne grossen Aufwand erfassbar.

Schliesslich sind bei solchen Konstruktionen häufig Schall- bzw. Wärmebrücken unvermeidbar, beispielsweise bei Holzunterkonstruktionen infolge der mehr oder weniger starren oder wärmeübertragenden Befestigungsmittel.

Hier will die Erfindung Abhilfe schaffen. Die Erfindung, wie sie in den Ansprüchen gekennzeichnet ist, löst die Aufgabe, eine Befestigung für solche Bauelemente zur Bildung oder Verkleidung von Wänden zu schaffen, bei der das Entstehen von Scherbeanspruchungen an den Grenzflächen vermieden und darüber hinaus gewährleistet ist, dass keine Schall- oder Wärmebrücken entstehen, durch die im kennzeichnenden Teil des Anspruchs 1 aufgeführten Merkmale.

Der durch die Erfindung erzielbare Vorteil besteht im wesentlichen darin, dass an den Grenzflächen von formstabiler Platte und Hinterkleidung keine Scherbeanspruchungen auftreten, das Bauelement allein schon durch die Art der Aufhängung sich an die zu verkleidende Wand andrückt und Wärmebrücken wegen des Fehlens von Befestigungselementen an oder in der Wand vermieden sind. Ferner sind sogar die Anhängeelemente selbst noch einmal gegen die Wand abisoliert.

Die Zeichnungen zeigen als Ausführungsbeispiel in
Fig. 1 einen Längsschnit durch eine erfindungsgemässe Befestigung eines Baulementes vor einer Wand;
Fig.2 eine gegenüber der Ausführungsform nach Fig. 1 etwas abgeänderte Ausführungsform;
Fig. eine weitere abgeänderte Ausführungsform;
Fig.4 eine weitere abgeänderte Ausführungsform;
Fig. eine weitere abgeänderte Ausführungsform;
Fig. eine Zusammenstellung von Bauelementen zur Bildung einer Trennwand; und in
Fig. 7 einen Teilhorizontalschnitt einer Wandverkleidung zur Wiedergabe der Verbindung zweier aneinanderstossender Bauelemente.

In Fig. 1 ist mit 1 ein Bauelement bezeichnet, das aus einer formstabilen Platte 1a und einer Hinterkleidung 1 b besteht, wobei die beiden Teile des Bauelementes nicht unbedingt miteinander verklebt zu sein brauchen. Die formstabile Platte besteht beispielsweise aus einer Gipskartonplatte, sie kann aber auch aus Holz- oder anderen geeigneten, die Formstabilität gewährleistenden Werkstoffen hergestellt sein. Die Hinterkleidung besteht aus einem Dämmstoff, vorzugsweise Mineralfasern. Die Befestigung des Bauelementes an der zu verkleidenden Wand 3 erfolgt dadurch, dass unter Zwischenschaltung einer Dämmstofflage 1c ein Schenkel von Winkelstükken 1d, die gegebenenfalls auch zu einer durchgehenden Winkelschiene vereinigt sein können, mit Hilfe einer nur angedeuteten Schraubverbindung 1 e an der Decke 2 befestigt wird. Handelt es sich bei derformstabilen Platte 1a und der Hinterkleidung 1 b um getrennte Bauteile, dann wird die Hinterkleidung 1 hinter den anderen Schenkeln der Winkelstücke bzw. Winkelschiene eingeführt und anschliessend die formstabile Platte 1a aufgesetzt und an den angedeuteten Stellen angeschraubt. Handelt es sich bei dem Bauelement 1 um ein solches, bei dem Platte 1a und Hinterkleidung 1 b miteinander verbunden sind, dann kann man so vorgehen, dass man längs der Linie 1f die Hinterkleidung einschneidet und den oberen Teil 1g von der Platte 1a ablöst, den abgelösten Hinterkleidungsstreifen 1g zwischen Wand 3 und herabhängenden Schenkel der Winkelstücke oder -schiene 1d einklemmt und dann den verbliebenen Teil des Bauelementes in der vorbeschriebenen Weise anhängt.

Dieses Befestigungsverfahren ist selbstverständlich auch dann möglich, wenn Platte und Hinterkleidung getrennte Teile sind. Da bezüglich des gesamten Bauelementes 1 die Aufhängung um den Betrag A exzentrisch ist, drückt der untere Teil der formstabilen Platte 1 a leicht gegen die Hinterkleidung 1b, so dass die Befestigung des unteren Endes der formstabilen Platte 1a am Estrich 4 mit Hilfe der Leiste 5 nur fakultativ ist.

Eine etwas abgeänderte Ausführungsform ist in Fig. 2 wiedergegeben. Dort erfolgt die Aufhängung des Winkelstückes bzw. der Winkelschiene 1d nicht unmittelbar über die Zwischenlage 1c an der Decke 2, sondern mit Hilfe weiterer Winkelstücke oder einer weiteren Winkelschiene 1d', die in ihren Abmessungen durchaus denjenigen der die formstabile Platte 1 a aufnehmenden Winkelstücke 1d bzw. Winkelschiene entsprechen kann. Diese Winkelstücke 1d' werden mit Hilfe einerZwischenlage 1 e' an der angedeuteten Stelle an der zu verkleidenden Wand 3 befestigt. Die Befestigung des freien Schenkels des vorderen Winkelstückes 1 erfolgt in der angegebenen Weise durch unmittelbare Verbindung mit dem nach vorne vorstehenden Schenkel des hinteren Winkelstückes 1d' an der angedeuteten Stelle. Auch hier ergibt sich wieder eine exzentrische Aufhängung der formstabilen Platte 1a im Abstand A.

Eine Befestigung des unteren freien Endes der formstabilen Platte 1a kann ähnlich wie bei der Ausführungsform nach Fig. 1 erfolgen.

Bei der Ausführungsform nach Fig. 3 ist ebenfalls das Prinzip verwirklicht, die formstabile Platte 1a ausmittig ihrer zu ihrer Flächenerstreckung parallelen Schwerebene im Bereich der Hinterkleidung 1b aufzuhängen. Die Aufhängung erfolgt mittels eines Winkelstückes 1d, das in diesem Falle z-förmigen Querschnitt aufweist. Der eine Schenkel 1d" ist mittels geeigneter Befestigungsmittel wie Schrauben o. dgl., an der formstabilen Platte 1a festgemacht, während durch den anderen Schenkel 1b"' eine Schraube 7 greift, die unter Verwendung einer Hülse 8 im Mauerwerk verankert ist. Man erkennt aus der Zeichnung auch eine zweckmässige Unterteilung der Hinterkleidung, wie sie durch die Teilungslinie 9 angedeutet ist.

Eine ähnliche Konstruktion ist aus Fig. 4 erkennbar. Das Winkelstück 1 d ist auch hier mit Hilfe einer Schraube 7 an der Wand befestigt und trägt die formstabile Platte 1 derart, dass sie ausmittig ihrer zu ihrer Flächenerstreckung parallelen Schwerebene im Bereich der Hinterkleidung 1b aufgehängt ist. Der Hinterkleidungsteil 1 entspricht dem mit dem gleichen Bezugszeichen versehenen Hinterkleidungsteil der Ausführungsform nach Fig. 1. Der Teil 1 h dient zur die Hinterkleidung ergänzenden Abdeckung des entsprechenden Frontteiles des Winkelstückes 1 d.

Bei der Ausführungsform nach Fig. 5 ist ein entsprechendes Winkelstück 1d mit Hilfe der Schraube 7a an er Decke aufgehängt und es sind ergänzende Hinterkleidungsteile 1 und 1i vorgesehen.

Selbstverständlich sind auch beiden Ausführungsformen nach den Fig. 3 bis 5 statt einzelner im Abstand angeordneter Winkelstücke mehr oder weniger lange durchgehende Winkelschienen möglich.

Die Befestigung des unteren freien Endes der formstabilen Platte 1a kann ähnlich wie bei den Ausführungsformen nach den Fig. 1 und 2 erfolgen.

Fig. 6 zeigt die Befestigung von Bauelementen an einer Decke 2 derart, dass eine Trennwand entsteht. An der Decke 2 sind über eine Zwischenlage 1 c die Winkelstücke oder Winkelschienen 1d in geeignetem Abstand voneinander an den angedeuteten Stellen befestigt. Zwischen den nach unten weisenden Schenkeln dieser Winkelstücke oder Winkelschienen 1 sind die Hinterkleidungen 1b eingesetzt. Auf diese Aussenseite der entsprechenden Flanschen ist jeweils eine formstabile Platte 1 a aufgesetzt und an den angedeuteten Stellen verschraubt. Das Verschrauben erfolgt in einfachster Weise mit Hilfe selbstschneidender Gewindeschrauben.

Fig. 7 zeigt die Verbindung der aneinanderstossenden Seitenkanten zweier Bauelemente. Mit 1 b sind jeweils die Hinterkleidungen bezeichnet, mit 1 die formstabilen Platten, die an der Stosstelle durch ein Formstück 6 überbrückt sind, das beim wiedergegebenen Ausführungsbeispiel mit seinen Flanschen 6a über Schrauben die entsrpechenden Kanten der formstabilen Platten 1a aufnimmt, während ein Mittelsteg 6b sich wenigstens teilweise in den Stoss zwischen den Hinterkleidungen 1 b erstreckt.

## Patentansprüche

1. Befestigungsanordnung für ein aus einer formstabilen Platte (1a) und einer Hinterkleidung (1b) aus einem leichten Dämmstoff bestehendes Bauelement (1) zur Bildung oder Verkleidung von Wänden, dadurch gekennzeichnet, dass die formstabile Platte (1a) lediglich im Bereich ihrer Oberkante mittels auf ihrer der Hinterkleidung (1b) zugewandten Rückseite angeordneten, gegenüber der Aufhängefläche isolierten Aufhängeelementen derart ausmittig zu ihrer lotrechten Schwerebene an einer Decke (2) oder Wand (3) aufgehängt ist, dass die Platte (1a) einen Druck auf die Hinterkleidung (1 b) ausübt.

2. Befestigungsanordnung nach Anspruch 1, gekennzeichnet durch im wesentlichen längs der Oberkante der Platte (1a) angeordnete Winkelstücke (1 d) als Aufhängeelemente.

3. Befestigungsanordnung nach Anspruch 2, dadurch gekennzeichnet, dass die Winkelstücke (1d) zu einer durchgehenden Winkelschiene vereinigt sind.

4. Befestigungsanordnung nach Anspruch 2 oder 3, dadurch gekennzeichnet, dass zwischen dem freien Schenkel der Winkelstücke (1d) bzw. Winkelschiene und der Aufhängefläche (2, 3) eine Hinterfüllung (1 c) vorgesehen ist.

5. Befestigungsanordnung nach einem oder mehreren der vorhergehenden Ansprüche, dadurch gekennzeichnet, dass die Winkelstücke (1 d) bzw. WinkeTschiene an einem an einer Wand (3) oder Decke (2) befestigten Träger aufgehängt sind.

6. Befestigungsanordnung nach einem oder mehreren der Ansprüche 1 bis 4, dadurch gekennzeichnet, dass zwei Bauelemente (1) Rücken an Rücken sich gegenseitig mit ihrer Hinterkleidung (1 b) abstützend aufgehängt sind.

7. Befestigungsanordnung nach einem oder mehreren der vorhergehenden Ansprüche, dadurch gekennzeichnet, dass jeweils zwei Bauelemente (1) durch Befestigung an hinter die gegeneinanderstossenden Kanten der benachbarten formstabilen Platten (1 a) greifenden Flachteilen (6a) von Profilstücken oder -schienen (6) neben-und aneinander angeschlossen sind.

## Claims

1. A fixing arrangement for a structural element (1) for forming or lining walls, comprising an inherently stable plate (1a) and a backing (1b) made of light insulating material, characterised in that the inherently stable plate (1 a) is suspended from a ceiling (2) or wall (3) only in the region of its upper edge by means of its suspension elements which are arranged on its rear side facing towards the backing (1 b) and which are insulated with respect to the suspension surface, and is suspended off-centre with respect to its vertical plane of gravity such that the plate (1a) exerts pressure on the backing (1 b).

2. A fixing arrangement according to claim 1 characterised by angle pieces (1d) which are used as suspension elements and which are substantially arranged along the upper edge of the plate (la).

3. A fixing arrangement according to claim 2 wherein the angle pieces (1d) are united so as to form a continuous angle bar.

4. A fixing arrangement according to claim 2 or 3 wherein a backfilling (1c) is provided between the free legs of the angle pieces (1 d) or angle bar and the suspension surface (2, 3).

5. A fixing arrangement according to one or more of the previous claims wherein the angle pieces (1d) or angle bar are suspended from a support attached to a wall (3) or ceiling (2).

6. A fixing arrangement according to one or more of claims 1 to 4 wherein two structural elements (1) are suspended back to back while supporting each other with their backing (1 b).

7. A fixing arrangement according to one or more of the previous claims wherein two structural elements (1) are in each case connected side by side and against each other to the flat portions (6a) of profile pieces or bars (6) which grip behind the abutting edges of neighbouring inherently stable plates (1a).

## Revendications

1. Système de fixation destiné à un élément de construction (1) formé d'un panneau de forme stable (1a) et d'un doublage (1 b) en matériau isolant léger, pour la formation ou le revêtement de parois, caractérisé en ce que le panneau de forme stable (1 a) est suspendu excentriquement par rapport à son plan vertical de gravité à un plafond (2) ou à une paroi (3), uniquement dans la région de son bord supérieur, au moyen d'éléments de suspension disposés sur sa face postérieure tournée vers le doublage (1b) et isolés de la surface de suspension, de telle sorte que le panneau (1a) exerce une pression sur le doublage (1 b).

2. Système de fixation selon la revendication 1, caractérisé en ce que les éléments de suspension sont des équerres (1d) essentiellement disposées le long du bord supérieur du panneau (1a).

3. Système de fixation selon la revendication 2, caractérisé en ce que les équerres (1 d) sont réunies en une cornière d'un seul tenant.

4. Système de fixation selon l'une des revendications 2 et 3, caractérisé en ce qu'entre l'aile libre des équerres (1d) ou de la cornière et la surface de suspension (2, 3) est prévu un remplissage (1 c).

5. Système de fixation selon une ou plusieurs des revendications précédents, caractérisé en ce que les équerres (1d) ou la cornière sont suspendues à un support fixé à une paroi (3) ou à un plafond (2).

6. Système de fixation selon une ou plusieurs des revendications 1 à 4, caractérisé en ce que deux éléments de construction (1) sont suspendus en s'appuyant l'un contre l'autre dos à dos par leur doublage (1 b).

7. Système de fixation selon une ou plusieurs des revendications précédentes, caractérisé en ce que deux éléments de construction (1) sont juxtaposés et raccordés entre eux deux par deux, par fixation à des parties plates (6a) de pièces ou barres profilées (6) s'appliquant par derrière les bords adjacents des panneaux de forme stable (la) voisins.
